# DEMANDE DE BREVET EUROPEEN

(11) **EP 0 610 633 A1**
(43) Date de publication de la demande: **17.08.1994**
(21) Numéro de dépôt: 93400350.0
(22) Date de dépôt: 11.02.1993
(51) Int. Cl.: A41D 7/00, A41D 1/00

(54) **La toge**

(71) Demandeur: Atlani, Roger Paul, F-75009 Paris (FR)
(72) Inventeur: Atlani, Roger Paul, F-75009 Paris (FR)

(57) **Abrégé**

Vêtement réalisé a partir d'une simple pièce de tissus de quelque matière que ce soit, caractérisé en ce qu'il est obtenu grâce à une découpe en - T - ce qui permet de la diviser en trois pans solidaires. Deux pans découpés côte a côte, et un large pan arrière. Ce pan arrière formant le dos du vêtement, est équipé de chaque côté d'une attache (lacet, cordon ou velcro) ce qui lui permet de pouvoir être noué sur les deux pans avant.
Ce processus provoque la formation de deux amples manches du type "kimono" et crée ainsi un vêtement qui se porte comme un peignoir de bains vite enfilé et confortable.

## Description

Cette invention, est un vêtement de conception nouvelle et astucieuse caractérisé en ce qu'il est obtenu, grâce à une découpe en -T- . PL1 (2) effectuée sur une simple pièce de tissus, qu'elle soit de forme rectangulaire, PL 1 (1) carrée ronde, PL 5 (1) (2) ovale ou rectangulaire. PL 6 (1)(2).

La découpe de la branche horizontale du -T- est en principe prévue en une légère courbe qui épousera le contour du cou PLA (2). Cependant elle peut être droite PL1 (3).

Le tissus sera choisi en fonction de l'utilisation à laquelle on destinera le vêtement.
En tissus éponge dans le cas de serviettes, de sorties de bains ou de serviettes de plage, etc...
En laine, coton, soie, ou synthétique pour des robes de ville d'appartement, d'hôtesse, etc...

Ce vêtement se jette sur les épaules à la façon d'un pancho. PL2 qui se serre à la taille en ramenant sur le devant de chaque côté le plan dorsal PL3, que l'on nous sur les deux pans avant croisés l'un sur l'autre. PL4 (3) (partie hachurée) à l'aide d'un double cordon ou lacet, PL1 (4), ou par n'importe quel autre procédé courant, boutons, pressions, velcro, etc... Le pan dorsal noué sur l'avant PL4 (1), crée au niveau des épaules une ample manche du type "kimono"_{,} PL4 (5) qui assure une parfaite aisance. L'échancrure au niveau du cou provoque deux revers, PL4 (2) façon tailleur qui ajoute à l'élégance du vêtement auquel on peut adjoindre une ou deux poches. PL4 (4). On peut également l'agrémenter de toutes les fantaisies à la mode.
Cette invention se substitue avantageusement au classique peignoir de bains. Vite enfilée après une douche, un bain, une baignade sur la plage, elle aura aussi sa place dans une garde-robes.
Ce pancho de bains ou cette robe-pancho sern réalisé dans différentes tailles.

## Revendications

1. Vêtement réalisé à partir d'une simple pièce de tissus de quelque matière que ce soit, caractérisé en ce qu'il est obtenu grâce à une découpe en - T - ce qui permet de la diviser en trois pans solidaires. Deux pans découpés côte à côte, et un large pan arrière. Ce pan arrière formant le dos du vêtement, est équipé de chaque côté d'une attache (lacet, cordon ou velcro) ce qui lui permet de pouvoir être noué sur les deux pans avant.
Ce processus provoque la formation de deux amples manches du type "kimono" et crée ainsi un vêtement qui se porte comme un peignoir de bains vite enfilé et confortable.
